# FASCICULE DE BREVET EUROPEEN

(11) **EP 0 683 656 B1**
(45) Date de publication et mention de la délivrance du brevet: **16.09.1998**
(21) Numéro de dépôt: 94900660.5
(22) Date de dépôt: 08.12.1993
(51) Int. Cl.: A61G 9/00

(54) **URINAL POUR FEMME**
URINBECKEN FÜR FRAUEN
URINAL FOR WOMEN

(30) Priorité: 09.12.1992 BE 9201085
(43) Date de publication de la demande: 29.11.1995
(73) Titulaire: STOFFELS, Gui, B-1170 Bruxelles (BE)
(72) Inventeur: STOFFELS, Gui, B-1170 Bruxelles (BE)
(74) Mandataire: Powis de Tenbossche, Roland
(86) Numéro de dépôt international: BE9300078
(87) Numéro de publication internationale: WO9413242

(56) Documents cités:
- EP-A- 0 178 086
- GB-A- 456 939
- GB-A- 2 166 346
- US-A- 1 758 236
- US-A- 2 084 788
- US-A- 4 187 562

## Description

La présente invention a pour objet un urinal pour femme en position assise comprenant un réceptacle présentant une chambre, une surface percée par une ouverture par laquelle de l'urine est amenée dans le réceptacle et une partie servant de guide et de point d'appui pour le positionnement de l'urinal lors de son utilisation.

On connaît par le document EP 0178086, un urinal pour femme permettant à cette dernière d'uriner en position couchée.

Un tel urinal est du type bouteille et comprend une paroi de base plane, deux parois latérales convergentes, et une ouverture communiquant avec l'espace intérieur défini pur lesdites parois. Cet urinal a une forme allongée et le périmètre de l'ouverture est concave.

Cet urinal qui permet à une femme contrainte à rester au lit en position couchée, d'uriner est inapte à être utilisé par une femme en position assise, jambes pendantes.

De plus, cet urinal connu est difficile à utiliser par des femmes présentant une obésité ou une impotence, même si cette dernière n'est que mineure.

Cet urinal connu ne convient donc que pour des femmes sveltes et souples et ne peut donc être considéré comme universel.

Enfin, cet urinal connu ne permet pas d'éviter tous risques d'éclaboussures, ni d'assurer un positionnement correct de l'urinal lors de son utilisation.

On connaît par le document GB-A-2166346 un récipient ou urinal présentant une ouverture et au voisinage de sa face inférieure deux bords latéraux destinés à servir de guide et de point d'appui. Un tel urinal est placé entre les jambes d'une utilisatrice. Les jambes doivent être l'une contre l'autre de manière à ce que les bords latéraux soient au moins en partie coincés entre, d'une part, les jambes et, d'autre part, un support sur lequel l'utilisatrice est couchée.

Le préambule de la revendication 1 est basé sur l'état de la technique selon ce document.

On connaît par le document GB-A-456,939 un bassin de lit pour utilisation en position couchée, ce bassin étant destiné à recevoir tant les sels que les urines. Ce bassin de lit présente une partie de surface très étroite pour guider et servir de point d'appui. En fait, la partie guide du bassin de lit selon GB-A-456,939 est engagée entre le haut des fesses de l'utilisatrice et le lit, ceci le rendant inutilisable en position assise.

De plus, la partie guide du bassin de lit selon GB-A-456,939 ne présente pas de bord agencé pour épouser la forme des faces postérieures des jambes ou cuisses de l'utilisatrice et donc ne permet pas d'assurer un positionnement correct du bassin en position assise.

Enfin, puisque la partie guide est engagée entre le haut des fesses de l'utilisatrice et le lit,ce bassin est très inconfortable (douleurs).

La présente invention a pour objet un urinal permettant à une femme d'uriner en position assise sans formation de douleur.

L'urinal pour femme permettant à celle-ci d'uriner en position assise sur un support, présente une surface percée d'une ouverture destinée à former un passage pour l'urine vers un réceptacle.

L'urinal selon l'invention présente une partie servant de guide et de point d'appui pour le positionnement de l'urinal lors de son utilisation. Cet urinal est caractérisé en ce que la partie servant de guide présente deux surfaces en forme d'oreille reliées entre elles et situées en avant de l'ouverture qui est située dans la partie avant sur la surface supérieure du réceptacle, lesdites surfaces servant d'appui aux fesses, de sorte qu'en position assise de la femme sur un support, ladite partie est engagée entre le support et les fesses de la femme, et en ce que les surfaces en forme d'oreille présentent des bords latéraux tournés vers l'ouverture qui sont courbes, lesdits bords servant d'appui à une partie de la face postérieure des cuisses de la femme assurant ainsi un positionnement correct de l'urinal sans formation de douleur.

De façon particulièrement avantageuse, la surface présente une boursouflure au voisinage d'au moins une partie du bord de ladite ouverture, ladite boursouflure ou lèvre servant de moyen de positionnement correct de l'urinal, de sorte que ledit urinal est apte à être utilisé par une femme pour uriner en position assise sur un support sans risque d'éclaboussures et de formation de douleur en position assise.

De façon avantageuse, ladite lèvre s'étend au moins le long de la partie du bord de l'ouverture adjacente de la partie servant de guide et de joint d'appui.

Dans une forme de réalisation, les bords de l'ouverture présentent une partie repliée vers le réceptacle et formant un prolongement de la lèvre.

Selon une forme de réalisation, le réceptacle s'étend depuis l'extrémité libre de la partie servant de guide et de point d'appui et présente un fond dont la face extérieure forme un point d'appui. Selon une particularité de cette forme de réalisation, le fond s'étend au moins partiellement dans un plan incliné par rapport au plan tangent de la partie servant de guide.

Selon une autre particularité d'une forme de réalisation, le fond est constitué de trois parties, à savoir une première partie adjacente de l'extrémité libre, une deuxième partie située sous l'ouverture (par exemple adjacente de l'extrémité du fond opposée à ladite extrémité libre), et une partie intermédiaire s'étendant entre lesdites première et deuxième parties, cette partie intermédiaire formant une butée destinée à toucher une paroi du support de manière à favoriser le maintien en place de l'urinal lors de son utilisation.

Selon une caractéristique d'un urinal suivant l'invention, un organe de liaison relie la partie servant de guide et de point d'appui à la partie avant présentant l'ouverture, cet organe permettant de modifier la position de la partie servant de guide par rapport à la partie avant.

Un tel organe peut être une articulation ou un élément flexible capable de conserver une déformation, tel qu'une lamelle s'étendant depuis la partie arrière jusque dans la partie avant, ladite lamelle présentant au moins une partie déformable.

D'autres particularités et détails de l'invention ressortiront de la description détaillée suivante dans laquelle il est fait référence aux dessins ci-annexés.

Dans ces dessins :
- la figure 1 est une vue de dessus d'un urinal suivant l'invention ;
- la figure 2 est une vue selon la ligne II-II de l'urinal représenté à la figure 1,
- la figure 3 est une vue en coupe selon la ligne III-III de l'urinal représenté à la figure 2 ;
- la figure 4 est une vue avant de l'urinal, et
- les figures 5 et 6 sont des vues similaires à celles représentées à la figure 1 de deux formes de réalisation d'un urinal suivant l'invention.

L'urinal 1 comporte une surface courbe 2 présentant, au voisinage de son centre et dans une courbure que présence la surface, une ouverture 3 destinée à former un passage pour l'urine vers un réceptacle 7.

La partie arrière 21 de la surface 2, c'est-à-dire la partie située en-dessous de ladite ouverture 3, est destinée à être glissée entre les jambes d'une utilisatrice en position assise sur un support de manière à ce que cette partie 21 soit logée au moins partiellement entre les fesses de l'utilisatrice et le support. Cette partie 21 forme ainsi un guide pour obtenir un positionnement correct de l'urinal et un point d'appui assurant de conserver un positionnement correct de l'urinal lors de son utilisation.

Cette partie 21 présente deux surfaces 100,101 en forme d'oreille et reliées entre elles sur lesquelles prennent appui les fesses d'une utilisatrice, un bord latéral gauche 102 et un bord latéral droit 103. Lesdits bords latéraux présentent une forme courbe et servent d'appui à une partie de la face postérieure d'une jambe (partie supérieure ou cuisse). Les jambes de l'utilisatrice servent ainsi au maintien correct de l'urinal lors de son utilisation, mais également assurent une stabilité lors de l'utilisation de l'urinal.

Ces bords latéraux courbes 102,103 se situent au voisinage de l'ouverture 3, c'est-à-dire sont éloignés de l'extrémité libre 213 de la partie 21. Cette partie sert également de réservoir et accroît donc la capacité de l'urinal.

La partie avant 22 de la surface 2, c'est-à-dire la partie située au-dessus de l'ouverture 3 forme une barrière de protection contre des éclaboussures.

L'ouverture 3 est ovale et présente au voisinage de son bord adjacent de la partie arrière et de ses bords latéraux une boursouflure 5 facilitant le positionnement correct de l'urinal. Cette lèvre permet de limiter, voire d'éviter tout risque d'éclaboussures et la formation de douleur en position assise.

Les bords de l'ouverture présentent une partie 6 repliée vers le bas, c'est-à-dire tournée de manière à s'éloigner de la surface 2 en s'étendant au moins partiellement au travers de l'ouverture 3. Cette partie 6 forme un prolongement de la lèvre.

L'urinal suivant l'invention peut être associé à un réceptacle, tel qu'un sac etc, avec interposition d'un conduit, par exemple souple.

Dans la forme de réalisation représentée, l'ouverture 3 est ménagée dans la partie 22. On a représenté par un trait interrompu la ligne de jonction de la partie arrière 21 avec la partie avant 22. Les extrémités 211 et 212 de la partie 21, c'est-à-dire la ligne de jonction 212 et une ligne parallèle à la ligne de jonction passant par le point 213 le plus éloigné de l'ouverture 3, définissent un plan 214.

Les lignes 311 et 312 passant par les points extrêmes 31 et 32 de l'ouverture ovale et s'étendant dans une direction parallèle à la ligne de jonction 212, définissent un plan 313 qui forme un angle α compris entre 5 et 30°, dans le cas présent environ 15° avec le plan 214.

L'urinal comprend un réceptacle 7. Ce réceptacle 7 s'étend depuis l'extrémité libre 213 de la partie arrière (guide) 21 et présente un fond 9 dont la face extérieure est destinée à former un appui lors de l'utilisation de l'urinal. En fait, cette face est destinée à reposer sur le support sur lequel est assise l'utilisatrice.

Le réceptacle 7 présente une chambre 11 dans laquelle de l'urine peut entrer par l'ouverture 3. Cette chambre est associée à un conduit 20 sur lequel peut être vissé un bouchon 40. Ce conduit 20 après enlèvement du bouchon 40 permet de vider la chambre 11.

Le fond 9 s'étend au moins partiellement dans un plan 91 incliné par rapport au plan tangent 214 à la partie arrière 21. De préférence, la partie du fond 9 adjacente au point 213 s'étend dans un tel plan incliné 91.

L'inclinaison β entre le plan 91 et le plan tangent 214 est comprise entre 3 et 15°, et est dans le cas représenté d'environ 8°.

Le fond 9 est avantageusement constitué de 3 parties, à savoir une partie 90 adjacente au point extrême 213, une partie 92 située sous l'ouverture 3 et adjacente de l'extrémité 93 du fond 9 opposée au point extrême 213, et une partie intermédiaire 94 s'étendant entre les parties 90 et 92. Cette partie 94 forme avantageusement une butée destinée à toucher une paroi, par exemple latérale, du support sur lequel est assise l'utilisatrice. Une telle butée favorise encore le maintien en place ou stabilité de l'urinal lors de son utilisation, butée s'opposant par exemple au pivotement de l'urinal lors de son utilisation.

La figure 5 représente une forme de réalisation d'un urinal similaire à celui représenté à la figure 1. Dans cette forme de réalisation, es parties arrière 21 et avant 22 sont reliées entre elles par une articulation 216 permettant d'ajuster l'angle α de la manière la plus appropriée.

La figure 6 montre une autre forme de réalisation d'un dispositif permettant d'ajuster l'angle α. Dans cette forme de réalisation, des lamelles flexibles 50, 51 s'étendent entre les parties arrière 21 et avant 22. Ces lamelles qui sont réalisées en un matériau capable de conserver une déformation, c'est-à-dire capable de conserver un angle α déterminé, sont avantageusement noyées dans la matière par exemple plastique (PVC, polyéthylène, etc) utilisée pour la réalisation des parties 21 et 22.

## Revendications

1. Urinal pour femme en position assise comprenant un réceptacle (7) présentant une chambre (11), une surface percée d'une ouverture (3) par laquelle de l'urine est amenée dans le réceptacle (7) et une partie (21) servant de guide et de point d'appui pour le positionnement de l'urinal lors de son utilisation, caractérisé en ce que la partie servant de guide présente deux surfaces (100,101) en forme d'oreille reliées entre elles et situées en avant de l'ouverture (3) qui est situé dans la partie avant sur la surface supérieure du réceptacle (7), lesdites surfaces (100,101) servant d'appui aux fesses, de sorte qu'en position assise de la femme sur un support, ladite partie (21) est engagée entre le support et les fesses de la femme, et en ce que les surfaces (100,101) en forme d'oreille présentent des bords latéraux (102,103) tournés vers l'ouverture qui sont courbes, lesdits bords servant d'appui à une partie de la face postérieure des cuisse: de la femme assurant ainsi un positionnement correct de l'urinal sans formation de douleur.

2. Urinal suivant la revendication 1, caractérisé en ce que le réceptacle (7) présente un fond (9) dont la face extérieure forme un point d'appui, ledit fond (9) s'étendant au moins partiellement dans un plan incliné (91) par rapport au plan tangent (215) de la partie servant de guide.

3. Urinal suivant la revendication 1 ou 2, caractérisé en ce que le fond (9) est constitué de trois parties, à savoir une première partie (90) adjacente de l'extrémité libre (213) du fond (9) située sous la partie (21) servant de guide, une deuxième partie (92) située sous l'ouverture (3) et adjacente de l'extrémité (963) du fond (9) opposée à ladite extrémité libre (213), et une partie intermédiaire (94) s'étendant entre lesdites première et deuxième parties (90,92), cette partie intermédiaire (94) formant une butée destinée à toucher une paroi du support de manière à favoriser le maintient en place de l'urinal lors de son utilisation.

4. Urinal suivant l'une quelconque des revendications 1 à 3, caractérisé en ce que ladite surface (2) présente une boursouflure (5) au voisinage d'au moins une partie du bord de l'ouverture (3), ladite boursouflure ou lèvre servant de moyen de positionnement correct de l'ouverture de l'urinal pour éviter tout risque d'éclaboussures.

5. Urinal suivant la revendication 4, caractérisé en ce que ladite lèvre (5) s'étend au moins le long de la partie du bord de l'ouverture (3) adjacente de la partie servant de guide et de point d'appui (21).

6. Urinal suivant la revendication 4 ou 5, caractérisé en ce que les bords de l'ouverture présentent une partie (6) repliée vers le réceptacle et formant un prolongement de la lèvre.

7. Urinal suivant l'une quelconque des revendications 1 à 6, caractérisé en ce qu' un organe de liaison (50) relie la partie servant de guide et de point d'appui (21) à la partie avant (22) présentant l'ouverture (3), cet organe (50) permettant de modifier la position de la partie servant de guide (21) par rapport à la partie avant (22).

8. Urinal suivant la revendication 7, caractérisé en ce que ledit organe (50) est une articulation.

9. Urinal suivant la revendication 9, caractérisé en ce que ledit organe (50) comprend un élément flexible capable de conserver une déformation.

10. Urinal suivant la revendication 9, caractérisé en ce que ledit organe (50) est une lamelle s'étendant depuis la partie servant de guide (21) jusque dans la partie avant (22), ladite lamelle présentant au moins une partie déformable.

## Claims

1. Urinal for female in seated position including a receptacle (7) presenting a vault (11), bored with an opening (3) through which the urine is carried into the receptacle (7) and a part serving as guide and support for the positioning of the urinal during its utilization, characterized in such a way that the part serving as guide presenting two surfaces (100,101) in ear-shape connected in between them and situated in front of the opening (3), which is situated in the front part on the superior surface of the receptacle, these-called surfaces (100,101) serving as support for the buttocks, so that in seated position of the female on a stand, that-called part (21) is bound between the stand and the buttocks of the woman, in such a way that the surfaces (100,101) in ear-shape present lateral edges (102,103) turned towards the opening which are curved, these-called edges serving as support to a part of the posterior side of the buttocks of the female assuring thus a correct positioning of the urinal without formation of any pain.

2. Urinal following claim 1, characterized in such a way that the receptacle (7) presents a bottom (9) of which the exterior side forms a support, this-called bottom (9) stretches out at least partially in an inclined plan (91) in comparison with the tangent plan (215) of the part serving as guide.

3. Urinal following the claim 1 or 2, characterized in such a way that the bottom (9) is constituted by three parts, knowing a first part (90) adjacent to the free extrimity (213) of the bottom (9) situated below the part (21) serving as guide, a second part (92) situated below the opening (3) and adjacent to the extrimity (963) of the bottom opposed to the so-called first and second parts (90,92) the intermediary part (94) forms a stop destined to touch a side of the stand in such a way to favour the keeping in place of the urinal during its utilization.

4. Urinal following any of the claims 1 to 3, characterized in such a way that the so-called surface (2) presents a swelling (5) to the vicinity of at least one part of the edge of the opening (3), this-called swelling or lip serves as a means of correct positioning of the opening of the urinal to avoid all risk of spatter.

5. Urinal following claim 4, characterized in such a way that the so-called lip (5) stretches out at least alongside the part of the edge of the opening (3) adjacent to the part serving as guide and support(21).

6. Urinal following claim 4 or 5 characterized in such a way that the edges of the opening present a part (6) fold up against the receptacle (7) and forming an extension of the lip.

7. Urinal following any of the claims 1 to 6, characterized in such a way that a linking component (50) connects the part serving as guide and support (21) to the front part (22) presenting the opening (3), this component, (50) enabling to modify the position of the part serving as guide (21) in comparision with the front part (22).

8. Urinal following claim 7, characterized in such a way that the so-called component (5) is a joint.

9. Urinal following claim 9, characterized in such a way that the so-called component (50) contains a flexible element capable of maintaining a distortion.

10. Urinal following claim 9, characterized in such a way that the so-called component (50) is a strip stretching out from the part serving as guide (21) into the front part (22), this-called strip presents at least one deformable part.

## Patentansprüche

1. Urinal für Frau in sitzende Position bestehend aus ein Auffangbecken (7) vorstellend eine Kammer (11) eine Oberfläche durchbohrt von einer Öffnung (3) dürch die der Urin ins Auffangbecken (7) gebracht wird, und ein Teil (21) daß als Führer dient und als Stütze für die Position des Urinales während seine Verwendung, charakterisiert auf solcher Weise daß ein Teil dienend als Führer zwei Oberfläche vorstellt (100, 101) in Ohr-form verbunden und gelegen vor der Öffnung (3) die im Vorderteil auf Oberoberfläche der Auffangbecken liegt, diese Oberflächen (100, 101) dienend als Stütze für den Hintern, auf solcher Weise daß in sitzende Haltung der Frau auf einem Träger, dieses Teil (21) engagiert zwischen dem Träger und den Hintern der Frau, und auf solcher Weise daß die Oberflächen (100,101) in Ohr-form Seitenränder vorstellen (102, 103) gerichtet auf der Öffnung die gekrümmt ist, diese Ränder dienend als Stütze für ein Teil des Hinternseite des Hintern der Frau versicherend auf solcher Weise eine korrekte Position des Urinales ohne Gründung Schmerzen.

2. Urinal je nach die Forderung 1, charakterisiert auf solcher Weise daß der Auffangbecken (7) ein Boden vorstellt (9) deren Außenseite eine Stütze darstellt, diesen Boden (9) streckt sich mindestens zum Teil aus in einem geneigten Plan (91) im Vergleich zum berührenden Plan (215) vom Teil dienend als Führer.

3. Urinal je nach Forderung 1, oder 2 charakterisiert auf solcher Weise daß der Boden (9) gebildet ist aus drei Teilen, daß Heißt ein erstes Teil (90) anliegend an die frei Ende (213) des Bodens (9) gelegen unter dem Teil (21) dienend als Führer, ein zweites Teil (92) gelegen unter der Öffnung (3) und anliegend an die Ende (963) des Bodens (9) gegenüber gestellt an diese freie Ende (213) und ein Zwischenteil (911) sich ausstreckend zwischen dieses erstes und zweites Teil (90, 92) dieses Zwischenteil (94) bildend eine Eckpfeiler bestimmt um eine Wand des Trägers zu grenzen damit die Position des Urinales zu begünstigen während seinen Verwendung.

4. Urinal je nach irgendeine die Forderungen 1 zu 3, charakterisiert auf solcher Weise dab die Oberfläche (2) eine Blähung vorstellt (5) zu der Nachbarschaft von mindestens einem Teil der Rändern der Öffnung (3) diese Blähung oder Lippe dienend als Mittel für eine korrekte Position der Öffnung des Urinales schließlich alle Risiko auf Bespritzung zu vermeiden.

5. Urinal je nach die Forderung 4, charakterisiert auf solcher Weise daß diese Lippe (5) sich ausstreckt mindestens entlang das Teil der Ränder der Öffnung (3) anliegend an dem Teil dienend als Führer und Stütze (21).

6. Urinal je nach die Forderung 4 oder 5, charakterisiert auf solcher Weise daß die Ränder der Öffnung ein Teil vorstellen (6) gekrümmt zum Auffangbecken und bildend eine Verlängerung der Lippe.

7. Urinal je nach irgendeine der Forderungen 1 zu 6, charakterisiert auf solcher Weise daß ein Verbindungsorgan (50) das Teil dienend als Führer und Stütze (21) verbindet an dem Vorderteil (22) vorstellend die Öffnung (3), dies Organ (50) erlaubend die Position des Teiles dienend als Führer (21) zu ändern im Vergleich zum Vorderteil (22).

8. Urinal je nach die Forderung 7, charakterisiert auf solcher Weise daß das besagtes Organ (50) ein Gelenk ist.

9. Urinal je nach die Forderung 9, charakterisiert auf solcher Weise daß das besagtes Organ (50) ein biegsames Element einschließt fähig eine Verformung zu bewahren.

10. Urinal je nach die Forderung 9, charakterisiert auf solcher Weise daß das Organ (50) eine Lamelle ist die sich ausstreckt von dem Teil dienend als Führer (21) bis ins Vorderteil (22), diese Lamelle vorstellend mindestens ein verformbar Teil.
